# EUROPÄISCHE PATENTSCHRIFT

(11) **EP 0 552 179 B1**
(45) Veröffentlichungstag und Bekanntmachung des Hinweises auf die Patenterteilung: **20.03.1996**
(21) Anmeldenummer: 91916865.8
(22) Anmeldetag: 24.09.1991
(51) Int. Cl.: D21F 11/04, D21F 9/00

(54) **VORRICHTUNG ZUM HERSTELLEN EINES MEHRLAGIGEN PAPIERS ODER KARTONS**
DEVICE FOR MANUFACTURING MULTILAYER PAPER OR CARDBOARD
DISPOSITIF POUR LA FABRICATION D'UN PAPIER OU D'UN CARTON MULTICOUCHES

(30) Priorität: 01.10.1990 DE 4031038
(43) Veröffentlichungstag der Anmeldung: 28.07.1993
(73) Patentinhaber: SULZER-ESCHER WYSS GMBH, D-88183 Ravensburg (DE)
(72) Erfinder: BRAUN, Heinz, D-7980 Ravensburg (DE); BUBIK, Alfred, D-7980 Ravensburg (DE); STÖRR, Helmut, D-7980 Ravensburg (DE)
(86) Internationale Anmeldenummer: DE9100753
(87) Internationale Veröffentlichungsnummer: WO9206242

(56) Entgegenhaltungen:
- WO-A-85/05387
- DE-A- 1 806 306
- DE-A- 3 117 463
- FR-A- 2 388 936
- US-A- 3 985 612

## Beschreibung

Die Erfindung bezieht sich auf eine Vorrichtung zum Herstellen eines mehrlagigen Papiers oder Kartons mit einem Primärlangsieb und einem Sekundärlangsieb als Doppelsiebformer, welche Vorrichtung eine Lage des mehrlagigen Papiers oder Kartons auf eine andere Lage ablegt, wobei der Doppelsiebformer eine Formierwalze als Umlenkwalze für den Verlauf des Doppelsiebs aufweist und wobei ein Leistenformer in Laufrichtung des Doppelsiebes vor der Formierwalze angeordnet ist.

Dabei wird der Doppelsiebformer dadurch ermöglicht, daß auf das Sekundärlangsieb und die darauf liegende Papier- oder Kartonschicht ein Obersieb aufläuft.

Bei mehrlagigen Papieren kann es, wie bei mehrlagigem Karton, zu sogenannten Spaltfestigkeitsproblemen kommen, d.h. zu Problemen hinsichtlich der Haftung zwischen den Lagen, wenn ein Primärlangsieb mit einem Sekundärlangsieb betrieben wird und auf einem der Langsiebe ein Schuhformer, ähnlich einem sogenannten Hybrid-Former sitzt. Für eine einwandfreie Trennung des Obersiebes von der Bahn wird ein hohes Vakuum im Schuh benötigt. Dies führt zu hohen Trockengehalten der Bahn, welche einer guten Spaltfähigkeit abträglich sind.

Die französiche Offenlegungsschrift FR 2 388 936 zeigt eine gattungsgemäße Vorrichtung, bei der vor dem Doppelsiebbereich durch das Untersieb stark entwässert wird, wodurch die mit der Bahnoberseite erzielbare Spaltfestigkeit geringer ist. Der beidseitig entwässerungswirksame Bereich ist relativ kurrz. Bei einer speziellen Ausführungsform wird zwar auch die mögliche Entwässerungswirkung an einer - geschlossenen - Formierwalze erwähnt, diese aber nicht in der Weise eingesetzt, daß die Spaltfestigkeit erhöht wird, sondern hauptsächlich, weil dann weitere hier nicht zu betrachtende Effekte auftreten können.

Daher liegt der Erfindung die Aufgabe zugrunde, eine Vorrichtung der eingangs genannten Gattung zu schaffen, bei der die Vorteile der Formationsbeeinflussung, der hohen Spaltfestigkeit, des Plybond, neben einer Unempfindlichkeit gegenüber zackiger Wasserlinie und nicht ausregulierbaren Streifen durch Siebröhren, bei Verringerung der Sieblänge und Baulänge dieses Papiermaschinenabschnittes vorhanden sind.

Dies wird erfindungsgemäß dadurch erreicht, daß im Bereich des Obersiebes des Doppelsiebformers ein Saugkasten angeordnet ist und daß die Wasserlinie des Faserstoffes auf der Formierwalze liegt.

Dies hat den wesentlichen Vorteil, daß auch bei nicht optimal eingestelltem Stoffauflauf-Querprofil und bei Vorhandensein von Verwerfungen des Siebes im wesentlichen parallel zur Laufrichtung (sog. Röhren) der Trockengehalt der einen Lage so niedrig angesiedelt ist, daß sich beim Zusammenbringen dieser Lage mit der anderen Lage eine hohe Spaltfestigkeit einstellt, ohne daß die Formation negativ beeinflußt worden ist.

Unter der Wasserlinie versteht man die Stelle der Faserlage, an der die Blattbildung abgeschlossen ist. Dabei ist der Trockengehalt der Bahn in der Regel ca. 5 bis 8 %. Bei Langsiebformen ist diese Wasserlinie sichtbar, nämlich dort, wo der Übergang liegt von Glanz durch Feuchtigkeit zum glanzlosen Aussehen der Oberseite der Faserbahn. Bei dieser Definition muß die Wasserlinie nicht unbedingt einer gerade Linie entsprechen. Es ist auch eine wellenförmige, nicht zackige Form dieser Wasserlinie mit in die Betrachtung einzubeziehen.

Durch den Druckleistenformer realisiert sich ein verkürzter Langsiebabschnitt im Bereich des Doppelsiebformers, wobei dort eine Entwässerung im Bereich von 10 bis 20 % des Gesamtwassers erfolgen kann, und zwar im Zusammenhang mit einer besseren Formation und einer Steuerung der Feinstoffverteilung nach oben. Nach der Siebtrennung im Bereich des Doppelsiebformers liegt vorzugsweise ein Trockengehalt von 8 bis 15 % vor.

Es ist von Vorteil, wenn beide Siebe des Doppelsiebformers vor der Formierwalze zumindest teilweise gemeinsam im wesentlichen horizontal und gegebenenfalls auch nach der Formierwalze zumindest teilweise gemeinsam im wesentlichen vertikal verlaufen oder auch schräg nach unten.

Bei horizontalem Verlauf des Doppelsiebes im Bereich der Formierung befindet sich oberhalb des Obersiebes ein Saugkasten und unterhalb des Untersiebes der Leistenformer. Dieser kann vorteilhaft als Druckleistenformer, also mit zum Sieb hin andrückbaren Leisten ausgebildet sein. Die Kombination ermöglicht auf kleinstem Raum eine gute Formation. Femer wird die unerwünschte Zweiseitigkeit bei hohem Füllstoffgehalt, wie z.B. bei Altpapier, sehr gering sein. Es werden auch Rückrollwirbel vor der Formierwalze verhindert. Wichtig ist ebenfalls, daß die erfindungsgemäße Lösung eine Entwässerung nach außen (20 bis 30 %) durch die Druckleisten und den Saugkasten im Obersieb vorsieht. Der nach dieser Formationsstrecke über die Formierwalze laufende Stoff hat dort auf der Formierwalze die Wasserlinie und kommt insbesondere auch wegen der Umlenkung mit relativ hoher Feuchte an der Gautschseite auf die andere, unten laufende Lage (Primärsieb). Wegen der hohen Feuchte beim Zusammengautschen der Bahnen ist die Spaltfestigkeit entsprechend groß.

Als Schuhform ist sowohl eine gerade als auch eine konvexe Kontur möglich. Der Schuh kann mit und ohne Anpreßleiste im Untersieb ausgerüstet sein. Erfindungsgemäß liegt gegenüber der Formierwalzenentwässerung ein verringertes L/Q-Verhältnis vor, d.h. das Festigkeitsverhältnis der trockenen Bahn längs gemessen ins Verhältnis gesetzt zur quergemessenen Festigkeit.

Die Erfindung wird nachfolgend anhand von in den Zeichnungen rein schematisch dargestellten Ausführungsbeispielen näher erläutert. Es zeigt:
- Fig. 1: eine schematische Seitenansicht einer Vorrichtung zum Herstellen eines mehrlagigen Papiers oder Kartons
- Fig. 2: eine andere Ausführungsform einer derartigen Vorrichtung,
- Fig. 3: eine Ausführungsform gemäß Fig. 1 mit einem weiteren Former, wodurch ein sogenannter Hybrid-Former entsteht,
- Fig. 4: einen Doppelformer gemäß Fig. 1, jedoch ohne sog. SP-Druckleisten,
- Fig. 5: einen Doppelsiebformer gemäß Fig. 2, jedoch mit einem Sekundärstoffauflauf,
- Fig. 6: eine schematische Seitenansicht einer anderen Vorrichtung zum Herstellen eines mehrlagigen Papiers oder Kartons,
- Fig.7: eine andere Ausführungsform einer derartigen Vorrichtung,
- Fig. 8 u.9: je eine Variante des Doppelsiebbereiches

Die Zeichnungen zeigen ein Primärsieb 10, welches sich entsprechend dem Pfeil A in der Zeichnung von rechts nach links bewegt. Im Bereich einer Umlenkwalze 12 für das Primärlangsieb befindet sich ein Stoffauflauf 14 für eine untere Lage des mehrlagigen Papiers. Das Primärsleb kann auch als Hybridformer ausgestaltet sein.

Oberhalb des Primärlangsiebes befindet sich ein Doppelsiebformer als Sekundärtangsiebanordnung mit einem Untersieb 16 und einem Obersieb 18. Die Siebe bewegen sich entsprechend dem Pfeil B in der Zeichnung von links nach rechts, d.h. das Untersieb 16 um eine Umlenkwalze 20 im Bereich des Stoffauflaufs 22, eine Formierwalze 24 (hier offene Formierwalze) und weitere Walzen 26.

Das Obersieb bewegt sich um eine Reihe von Umlenkwalzen 28 sowie gemeinsam mit dem Untersieb 16 um die Formierwalze. Somit bewegen sich Obersieb 18 und Unterlsieb 16 vor der Formierwalze 24 teilweise gemeinsam im wesentlichen in horizontaler Richtung und nach der Formierwalze (in Laufrichtung) hinter der Formierwalze 24 zumindest teilweise gemeinsam im wesentlichen in vertikaler Richtung.

In Laufrichtung vor der Formierwalze befindet sich im Bereich des Doppelsiebes unterhalb des Untersiebes 16 ein Druckleistenformer mit auf das Untersieb einwirkenden Druckleisten 30. Diesen Druckleisten gegenüberliegend befindet sich oberhalb des Obersiebes ein Saugkasten 32.

Die Entwässerung bzw. die Formation des Stoffs ist derartig eingestellt, daß die sogenannte Wasserlinie auf der Entwässerungswalze 24 mit der Folge liegt, daß insbesondere auch wegen der Umlenkung der Stoff mit relativ hoher Feuchte an der Gautschseite auf die andere, unten laufende Bahnlage trifft. Zum Abführen des Wassers ist eine Wanne 31 angebracht. Wegen der hohen Feuchte beim Zusammengautschen der Bahn ist die Spaltfestigkeit entsprechend groß.

Die Ausführungsform gemäß Fig. 2 unterscheidet sich von der gemäß Fig. 1 lediglich durch die andere Zuordnung des Doppelsiebformers zum Primärlangsieb dahingehend, daß der Stoffauflauf für beide Lagen auf derselben Seite des Systems erfolgt. Bei der Ausführungsform gemäß Fig. 1 erfolgt der Stoffauflauf für beide Systeme an entgegengesetzten Seiten.

Die in Fig. 3 dargestellte Vorrichtung ist in Ergänzung der Vorrichtung der Fig. 1 im Bereich des Langsiebes mit einem weiteren Former 29 bestückt, wodurch ein sog. Hybridformer gebildet wird. Der zusätzliche Former 29 weist ein Sieb 19 auf, das um Umlenkwalzen 27 geführt ist.

Wie Fig. 6 und 7 zeigen, kann der Blattbildungsbereich des Primärlangsiebes 10 auch etwa so hoch wie der des Sekundärlangsiebes 16 liegen. Das so gebildete Mehrlagenblatt kann dann auf einem weiteren Langsieb 10' abgelegt werden, nachdem darauf bereis eine Bahn mit Hilfe des Stoffauflaufes 14' gebildet ist. Während in dem Beispiel gemäß Fig. 6 das Obersieb 18 des Doppelsiebformers die Formierwalze 24 um etwa 120 grad umschlingt, sind es in der Fig.7 etwa 40 grad. Es sind diesbezüglich auch andere Möglichkeiten vorstellbar, um die Erfindung auszuführen.

In Fig. 7 ist ferner erkennbar, daß durch Abstüzungungen 34 benachbarter verstellbarer Druckleisten 30 das Kippen der Leisten verhindert wird. Diese Maßnahme kann auch an anderen Ausführungen der Erfindung durchgeführt werden.

Auch ist es möglich, zwischen Leistenformer und der Formierwalze weitere wasserabführende Einheiten 33 (Fig. 8) vorzusehen, wie etwa einen ebenen oder gewölbten Saugkasten.

Es kann auch der Saugkasten 32 an seiner zum Sieb gerichteten Siete gewölbt sein, so daß daraus bei entsprechend bogenförmig angeordneten Leisten 30 eine vorteilhafte konvexe Führung des Doppelsiebes resultiert.(Fig.9)

## Patentansprüche

1. Vorrichtung zum Herstellen eines mehrlagigen Papiers oder Kartons mit einem Primärlangsieb (10) und einem Sekundärlangsieb (16, 18) als Doppelsiebformer (D), welche Vorrichtung eine Lage des mehrlagigen Papiers oder Kartons auf eine andere Lage ablegt, wobei der Doppelsiebformer (D) eine Formierwalze (24) als Umlenkwalze für den Verlauf des Doppelsiebs (16, 18) aufweist und wobei ein Leistenformer in Laufrichtung des Doppelsiebes (16, 18) vor der Formierwalze (24) angeordnet ist , **dadurch gekennzeichnet**, daß im Bereich des Obersiebes (18) des Doppelsiebformers (D) ein Saugkasten (32) angeordnet ist und daß die Wasserlinie des Faserstoffs, in der Regel bei 5 bis 8% Trockengehalt, auf der Formierwalze (24) liegt.

2. Vorrichtung nach Anspruch 1, **dadurch gekennzeichnet**, daß der Leistenformer mit Druckleisten (30) ausgestattet ist.

3. Vorrichtung nach Anspruch 1, **dadurch gekennzeichnet**, daß die an der Formierwalze im Obersieb (18) austretende Wassermenge in eine Sammelvorrichtung (31) abgeführt wird.

4. Vorrichtung nach Anspruch 1, **dadurch gekennzeichnet**, daß das Niveau des Primärlangsiebes (10) unterhalb dem des Sekundärlangsiebes (16, 18) liegt, wobei der Doppelsiebformer (D) eine obere Lage des mehrlagigen Papiers oder Kartons auf eine untere Lage ablegt.

5. Vorrichtung nach Anspruch 1, **dadurch gekennzeichnet**, daß die beiden Siebe (16, 18) des Doppelsiebformers (D) vor der Formierwalze (24) zumindest teilweise gemeinsam im wesentlichen horizontal verlaufen.

6. Vorrichtung nach einem der Ansprüche 1 bis 4, **dadurch gekennzeichnet**, daß die beiden Siebe (16, 18) des Doppelsiebformers (D) nach der Formierwalze (24) zumindest teilweise gemeinsam im wesentlichen vertikal verlaufen.

7. Vorrichtung nach einem der Ansprüche 1 bis 4, **dadurch gekennzeichnet**, daß die beiden Siebe (16, 18) des Doppelsiebformers (D) nach der Formierwalze (24) zumindest teilweise gemeinsam in einem Winkel von etwa 45 Grad abwärts verlaufen.

8. Vorrichtung nach Anspruch 7, **dadurch gekennzeichnet**, daß der Saugkasten (32) bei horizontalem Verlauf des Doppelsiebes (16, 18) oberhalb desselben und der Druckleistenformer (30) unterhalb desselben angeordnet ist.

9. Vorrichtung nach Anspruch 1, **dadurch gekennzeichnet**, daß die Formierwalze (24) eine offene Formierwalze ist.

10. Vorrichtung nach Anspruch 1, **dadurch gekennzeichnet**, daß zwischen dem Leistenformer und der Formierwalze (24) wenigstens ein weiteres wasserabführendes Elemente (33) vorhanden ist.

11. Vorrichtung nach Anspruch 1, **dadurch gekennzeichnet**, daß der Doppelsiebformer (16, 18) mit einem Sekundärstoffauflauf (23) versehen ist.

12. Vorrichtung nach Anspruch 11, **dadurch gekennzeichnet**, daß der Sekundärstoffauflauf (23) in den Zwickel der zusammenlaufenden Siebe (16, 18) gerichtet ist.

13. Vorrichtung nach Anspruch 1, **dadurch gekennzeichnet**, daß die auf dem Primärlangsieb (10) laufende mehrlagige Bahn auf einer weiteren sich auf einem weiteren Langsieb (10') befindenden Bahn abgelegt wird.

14. Vorrichtung nach Anspruch 1 oder 13, **dadurch gekennzeichnet**, daß das Niveau des Primärlangsiebes (10) etwa auf dem des Sekundärlangsiebes (16 ) liegt .

15. Vorrichtung nach Anspruch 13 oder 14, **dadurch gekennzeichnet**, daß der Doppelsiebformer (D) eine obere Lage des mehrlagigen Papiers oder Kartons auf eine auf dem Primärlangsieb (10) gebildete Zwischenlage und das Primärlangsieb beide genannten Lagen auf eine weitere untere Lage ablegt.

## Claims

1. Apparatus for manufacturing a multi-ply paper or cardboard, having a primary machine wire (10) and a secondary machine wire (16, 18) as a twin-wire former (D), said apparatus depositing one layer of the multi-ply paper or cardboard on another layer, wherein the twin-wire former (D) has a forming roller (24) as a roller for deflecting the course of the twin wire (16, 18) and a strip former is disposed upstream of the forming roller (24) in the direction of travel of the twin wire (16, 18), characterised in that a suction box (32) is disposed in the region of the upper wire of the twin-wire former (D) and in that the water line of the fibre material, generally with a dry matter content of 5 to 8%, lies on the forming roller (24).

2. Apparatus according to claim 1, characterised in that the strip former is equipped with pressure strips (30).

3. Apparatus according to claim 1, characterised in that the quantity of water discharged in the upper wire (18) at the forming roller is drained into a collecting device (31).

4. Apparatus according to claim 1, characterised in that the level of the primary machine wire (10) is below that of the secondary machine wire (16, 18), wherein the twin-wire former (D) deposits an upper layer of the multi-ply paper or cardboard on a lower layer.

5. Apparatus according to claim 1, characterised in that the two wires (16, 18) of the twin-wire former (D) upstream of the forming roller (24) extend together substantially horizontally at least in part.

6. Apparatus according to one of claims 1 to 4, characterised in that the two wires (16, 18) of the twin-wire former (D) downstream of the forming roller (24) extend together substantially vertically at least in part.

7. Apparatus according to one of claims 1 to 4, characterised in that the two wires (16, 18) of the twin-wire former (D) downstream of the forming roller (24) run downwards together at an angle of approximately 45 degrees at least in part.

8. Apparatus according to claim 7, characterised in that if the twin wire (16, 18) runs horizontally, the suction box (32) is disposed above it and the pressure strip former (30) below it.

9. Apparatus according to claim 1, characterised in that the forming roller (24) is an open forming roller.

10. Apparatus according to claim 1, characterised in that at least one further water-discharging element (33) is disposed between the strip former and the forming roller (24).

11. Apparatus according to claim 1, characterised in that the twin-wire former (16, 18) is provided with a secondary head-box (23).

12. Apparatus according to claim 11, characterised in that the secondary head-box (23) is oriented into the angle where the two wires (16, 18) converge.

13. Apparatus according to claim 1, characterised in that the multi-ply web running over the primary machine wire (10) is deposited on a further web lying on a further machine wire (10').

14. Apparatus according to claim 1 or 13, characterised in that the primary machine wire (10) lies approximately at the same level as the secondary machine wire (16).

15. Apparatus according to claim 13 or 14, characterised in that the twin-wire former (D) deposits an upper layer of the multi-ply paper or cardboard on a middle layer formed on the primary machine wire (10), and the primary machine wire deposits the two aforesaid layers on a further, bottom layer.

## Revendications

1. Dispositif de fabrication de papier ou de carton à plusieurs couches, comportant une toile sans fin primaire (10) et une toile sans fin secondaire (16, 18) en tant que former à deux toiles (0), lequel dispositif dépose une couche du papier ou du carton à plusieurs couches sur une autre couche, le former à deux toiles (D) comportant un rouleau de formage (24) servant de rouleau de renvoi pour le parcours des deux toiles (16, 18) et un former à barres étant placé dans la direction de déplacement des deux toiles (16, 18), en amont du rouleau de Formage (24), caractérisé en ce que dans la zone de la toile supérieure (18) du former à deux toiles (D) il est prévu une caisse aspirante (32) et en ce que le niveau de l'eau de la pâte à papier, en règle générale d'une teneur en matières sèches de 5 à 8 %, se situe sur le rouleau de formage (24).

2. Dispositif selon la revendication 1, caractérisé en ce que le former à barres est équipé de barres de pression (30).

3. Dispositif selon la revendication 1, caractérisé en ce que la quantité d'eau sortant du rouleau de formage dans la toile supérieure (18) est évacuée dans un dispositif de collecte (31).

4. Dispositif selon la revendication 1, caractérisé en ce que le niveau de la toile sans fin primaire (10) se situe au-dessous de celui de la toile sans fin secondaire (16, 18), le former à deux toiles (D) déposant une couche supérieure du papier ou du carton à plusieurs couches sur une couche inférieure.

5. Dispositif selon la revendication 1, caractérisé en ce que les deux toiles (16, 18) du former à deux toiles (D) s'étendent sensiblement horizontalement, au moins en partie conjointement, devant le rouleau de formage (24).

6. Dispositif selon l'une des revendications 1 à 4, caractérisé en ce que les deux toiles (16, 18) du former à deux toiles (D) s'étendent sensiblement verticalement, au moins en partie conjointement, derrière le rouleau de formage (24).

7. Dispositif selon l'une des revendications 1 à 4, caractérisé en ce que les deux toiles (16, 18) du former deux toiles (D) s'étendent vers le bas, sous un angle d'environ 45 degrés, au moins en partie conjointement, derrière le rouleau de formage (24).

8. Dispositif selon la revendication 7, caractérisé en ce que la caisse aspirante (32), en cas de parcours horizontal des deux toiles (16, 18), est située au-dessus de celles-ci et le former à barres de pression (30), au-dessous de celles-ci.

9. Dispositif selon la revendication 1, caractérisé en ce que le rouleau de formage (24) est un rouleau de formage ouvert.

10. Dispositif selon la revendication 1, caractérisé en ce qu'entre le former à barres et le rouleau de formage (24) se trouve au moins un autre élément (33) évacuant l'eau.

11. Dispositif selon la revendication 1, caractérisé en ce que le former à deux toiles (16, 18) est pourvu d'une caisse de tête secondaire (23).

12. Dispositif selon la revendication 11, caractérisé en ce que la caisse de tête secondaire (23) est dirigée dans le gousset des toiles (16, 18) se réunissant.

13. Dispositif selon la revendication 1, caractérisé en ce que la bande à plusieurs couches passant sur la toile sans fin primaire (10) est déposée sur une autre bande se trouvant sur une autre toile sans fin (10').

14. Dispositif selon la revendication 1 ou 13, caractérisé en ce que le niveau de la toile sans fin primaire (10) se trouve à peu près à celui de la toile sans fin secondaire (16).

15. Dispositif selon la revendication 13 ou 14, caractérisé en ce que le former à deux toiles (D) dépose une couche supérieure du papier ou carton à plusieurs couches sur une couche intermédiaire, formée sur la toile sans fin primaire (10) et la toile sans fin primaire dépose les deux couches citées sur une autre couche inférieure.
